# EUROPÄISCHE PATENTSCHRIFT

(11) **EP 1 308 610 B1**
(45) Veröffentlichungstag und Bekanntmachung des Hinweises auf die Patenterteilung: **07.02.2007**
(21) Anmeldenummer: 02022812.8
(22) Anmeldetag: 12.10.2002
(51) Int. Cl.: F01P 7/16

(54) **Verfahren und Vorrichtung zur Regelung eines Kühlsystems einer Verbrennungskraftmaschine**
Method and device for controlling a cooling system of an internal combustion engine
Procédé et dispositif pour commander un système de refroidissement d'un moteur à combustion interne

(30) Priorität: 02.11.2001 DE 10154091
(43) Veröffentlichungstag der Anmeldung: 07.05.2003
(73) Patentinhaber: Bayerische Motoren Werke Aktiengesellschaft, 80809 München (DE)
(72) Erfinder: Hess, Ulrich, 83627 Warngau (DE); Enke, Wolfram, 80337 München (DE); Chekaiban, Georg, 85283 Wolnzach (DE)

(56) Entgegenhaltungen:
- EP-A- 0 323 210
- WO-A-99/01650
- FR-A- 2 808 305

## Beschreibung

Die Erfindung betrifft ein Verfahren und eine Vorrichtung zur Regelung eines Kühlsystems einer Verbrennungskraftmaschine, im Folgenden auch Motor genannt, nach dem Oberbegriff des Patentanspruchs 1 und des Patentanspruchs 11.

Eine derartige Vorrichtung und ein derartiges Verfahren ist beispielsweise aus der WO 99/01650 A bekannt. Hierbei wird in Abhängigkeit von verschiedenen Parametern entschieden, in welcher Reihenfolge und zu welcher Zeit die Regelung verschiedener Komponenten des Kühlsystems, wie z. B. eine Kühlmittelpumpe, ein Thermostat, eine Jalousie und ein Lüfter, zugeschaltet wird.

Ein solches Kühlsystem umfaßt also auch eine Kühlmittelpumpe, die Kühlmittel durch eine Verbrennungskraftmaschine leitet, um diese zu kühlen.

Aus dem Stand der Technik ist bekannt, daß eine Kühlmittelpumpe beispielsweise über einen Keilriemen mit der Kurbelwelle einer Verbrennungskraftmaschine verbunden werden kann, so daß diese beim Motorlauf mit angetrieben wird.

Bezüglich des Standes der Technik ist des Weiteren aus der DE 195 08 104 C2 ein Verfahren bekannt zur Regelung eines Kühlkreislaufs eines Verbrennungskraftmotors bei der zwischen einer Warmlaufphase, einer Betriebsphase und einem Nachlauf unterschieden wird. Die Warmlauf- und Betriebsphase wird bei gestartetem Motor anhand der Kühlmitteltemperatur am Motoraustritt bestimmt, die mit einem Kühlmitteltemperaturgrenzwert für die Warmlaufphase verglichen wird. Bei der Unterschreitung des Wertes wird auf Warmlaufphase und bei Erreichen oder Überschreiten des Wertes auf Betriebsphase erkannt. In der Warmlaufphase wird der Motor zunächst nicht gekühlt solange er nicht eine Kühlmittelanfangstemperatur erreicht hat. Nach Erreichen dieser Anfangstemperatur wird jedoch ein von einem Gebläse erzeugter Luftstrom der durch ein Kühlermodul geleitet wird und der von der Kühlmittelpumpe erzeugte Kühlmittelstrom in Abhängigkeit von einem Differenztemperatur-Sollwert des Kühlmittels zwischen Motorein- und austritt geregelt. Ein für die Regelung notwendiger Differenztemperatur-Istwert wird über den Wärmestrom von dem Verbrennungsmotor in das Kühlmittel bestimmt. Der Wärmestrom wird wiederum aus dem momentanen Kühlmittelstrom, der momentanen Motorlast und der Motordrehzahl errechnet. Die Drehzahl der Kühlmittelpumpe ändert sich dabei mit der Änderung des Wärmestroms, so daß sich kurzfristige Motorlast- und Drehzahländerungen nicht auf den Betrieb der Kühlmittelpumpe auswirken. Sobald der Temperaturgrenzwert für die Warmlaufphase erreicht ist, beginnt die sog. Betriebsphase. Darin erfolgt die Regelung der Kühlmittelpumpe und des Gebläses in Abhängigkeit von dem Differenztemperatur-Sollwert und eines Temperatur-Sollwerts des Kühlmittels am Motoraustritt. Der Temperatur-Sollwert wird über ein entsprechendes Kennfeld für eine vorgegebene Motortemperatur ermittelt. In der Nachlaufphase in der der Motor ausgeschaltet ist, wird der Motor weitergekühlt, wenn die Kühlmitteltemperatur einen vorbestimmten Temperaturgrenzwert überschreitet. Dieses Verfahren hat den Nachteil, daß als Regelgröße die Temperatur oder die Differenz verschiedener Temperaturen im Kühlsystem verwendet werden. Solche Temperaturen im Kühlkreislauf sind träge und letztlich nur Auswirkungen des Motor- bzw. Fahrzeugbetriebspunktes.

In der EP 0 952 315 A1 ist ein Regelungssystem zur Minimierung des Verbrauchs an elektrischer Energie in einem Kühlsystem eines Verbrennungsmotors offenbart. Basierend auf der durch Sensoren erfaßten Motortemperatur, Fahrzeuggeschwindigkeit und Umgebungstemperatur steuert eine Steuereinheit einen Ventilator und eine elektrische Pumpe zur Kühlung des Verbrennungsmotors. Mittels der von den Sensoren erfaßten Werte wird ein Betriebspunkt anhand eines Kennfeldes bestimmt, um einen bestimmten Betrag an Wärmeenergie aus dem Motor abzuführen, welcher ein optimales Verhältnis aus der Summe der dem Ventilator und der Pumpe zugeführten Energie angibt. Das Regelungssystem hat den Nachteil, daß mehrere Sensoren notwendig sind um bestimmte Parameter zu erfassen von denen abhängig der Motor gekühlt wird. Neben den Kosten die mit jedem einzelnen Sensor verbunden sind, besteht auch ein Ausfallrisiko desselben. Ebenso gilt, daß bei Temperaturmeßstellen die Meßgenauigkeit durch äußere Einflüssen vermindert werden kann und so eine Regelung auf Basis der Temperatur beschränkt ist.

Aufgabe der Erfindung ist es ein Verfahren und eine Vorrichtung zur Regelung eines Kühlsystems einer Verbrennungskraftmaschine bereitzustellen, wobei eine zuverlässige Kühlung ermöglicht wird.

Diese Aufgabe wird erfindungsgemäß durch ein Verfahren, mit den im Patentanspruch 1 angegebenen Merkmalen bzw. eine Vorrichtung mit den im Patentanspruch 12 angegebenen Merkmalen gelöst.

Die Erfindung geht von dem Grundgedanken aus, das Kühlsystem und die damit verbundene variabel antreibbare Kühlmittelpumpe in Abhängigkeit von einer dem Motor zugeführten Kraftstoffmenge variabel zu regeln. Mit der Erfindung kann die Leistung der Kühlmittelpumpe über einen Bereich zwischen vorzugsweise Null bis zu einer maximalen Pumpleistung (l/h) entweder kontinuierlich oder in einer Vielzahl von Stufen variabel eingestellt werden. Dadurch, daß die dem Verbrennungsmotor zugeführte Kraftstoffmenge mit der Erwärmung des Motors in Zusammenhang steht, kann die Regelung der Kühlmittelpumpe und damit die Kühlung des Motors vorausschauend erfolgen und zwar auf der Basis des aktuell verbrauchten Kraftstoffes. Die Funktion des Wärmeeintrags des Motors in das Kühlmittel zu Kraftstoffmassenstrom ist weitgehend für alle Verbrennungskonzepte ähnlich. Dies hat den Vorteil, daß das Kühlsystem bzw. die Kühlmittelpumpe nach Verursachergrößen geregelt werden kann und nicht allein wie aus dem Stand der Technik bekannt, durch Temperaturen im Kühlkreislauf die träge sind und zudem nur Auswirkungen eines Motor- oder Fahrzeugbetriebspunktes sind. Ein weiterer Vorteil ist, daß eine Kühlregelung grundsätzlich ohne störanfällige Sensoren oder Temperaturmeßstellen möglich ist und diese Sensoren oder Temperaturmeßstellen gegebenenfalls nur bei folgenden Betriebsfällen gebraucht werden und zwar Warmlauf, Heißleerlauf oder Heißabstellen.

Vorteilhafte Ausgestaltungen und Weiterbildungen sind in den Unteransprüchen dargestellt.

Gemäß der Erfindung wird die Summe der zugeführten Kraftstoffmenge seit der Zündung des Motors Σm'_{KS} mit einer sogenannten Soll-Kraftstoffmenge m_{Soll} verglichen. Ist der Sollwert unterschritten, wie dies beispielsweise beim Kaltstart des Motors der Fall ist, so erfolgt zunächst keine Kühlung des Motors durch das Kühlsystem, es sei denn mit einem auf andere Bedürfnisse im Kühlsystem angeforderten Volumenstrom beispielsweise für eine Heizung. Dies hat den Vorteil, daß die Warmlaufphase des Motors verkürzt und der Kraftstoffverbrauch reduziert werden kann, im Gegensatz zu Motoren bei denen die Kühlmittelpumpe mit der Kurbelwelle verbunden ist. Bei diesen Motoren wird die Kühlmittelpumpe mit dem Starten des Motors automatisch angetrieben, so daß der Motor gekühlt wird, bevor er warmgelaufen ist.

Überschreitet die Summe der zugeführten Kraftstoffmenge Σm'_{KS} den vorgegebenen Sollwert m_{Soll}, so erfolgt eine Kühlung durch Einschalten der Kühlmittelpumpe. Dabei wird die Leistung der Kühlmittelpumpe in Abhängigkeit von mindestens einem der folgenden Parameter bestimmt, wie Motordrehzahl nMot, Motorlast, Außentemperatur und/oder einem Mittelwert über ein vorbestimmtes Zeitintervall (z.B. 30 Sekunden) der Kraftstoffmenge m'_{KS}. Durch eine zeitliche Mittelung der Kühlmittelpumpendrehzahl wird erreicht, daß Druckschwellbelastungen vermieden werden können, was zu einer geringeren Belastung des Kühlsystems und der Kühlmittelpumpe wie z.B. einer Wasserpumpe führt.

Vorzugsweise wird das Kühlsystem und die Kühlmittelpumpe zusätzlich in Abhängigkeit von der Kühlmitteltemperatur geregelt. Hierzu wird neben dem Vergleich der zugeführten Kraftstoffmenge die momentane Temperatur des Kühlmittels T_{Mot} mit einer Kühlmittel-Solltemperatur T_{Soll} verglichen. Wird der Sollwert T_{Soll} überschritten, so erfolgt eine Kühlung des Motors durch das Kühlsystem, wobei die Leistung der Kühlmittelpumpe wie oben bereits beschrieben in Abhängigkeit von der Motordrehzahl nMot, der Motorlast, der Außentemperatur und/oder einem Mittelwert der Kraftstoffmenge m'_{KS} bestimmt werden kann. Dies hat den Vorteil, daß der Betriebspunkt der Kühlmittelpumpe weiterhin in Abhängigkeit bestimmter Parameter wie der Außentemperatur oder der Last variabel angepaßt werden kann. Dieser Betrieb ist insbesondere von Vorteil beim Heißleerlauf und Heißabstellen des Motors.

Zusätzlich oder alternativ kann das Kühlsystem und die Kühlmittelpumpe in Abhängigkeit von der Motoröltemperatur geregelt werden. Hierzu wird neben dem Vergleich der zugeführten Kraftstoffmenge, der Kühlmitteltemperatur, die momentane Motoröltemperatur T_{Oil} mit einer Motoröl-Solltemperatur T_{Soll} verglichen. Wird der Sollwert T_{Soll} unterschritten, so erfolgt keine Kühlung durch die Kühlmittelpumpe, es sei denn mit einem auf andere Bedürfnisse im Kühlsystem angeforderten Volumenstrom beispielsweise für eine Heizung. Des weiteren setzt die Kühlung ein, sobald die Motoröl-Solltemperatur T_{Soll} überschritten ist. Die Leistung der Kühlmittelpumpe wird dabei in Abhängigkeit von der Motordrehzahl nMot, der Motorlast, der Außentemperatur und/oder einem Mittelwert der Kraftstoffmenge m'_{KS} bestimmt.

Da neben der Kühlmittelpumpe auch das Betreiben von zusätzlichen Einrichtungen wie einer Klimaanlage, einer separaten Heizung oder einem Automatikgetriebe dem Motor Wärme entzieht und/oder zuführt, erfolgt die Regelung des Kühlsystems vorzugsweise zusätzlich in Abhängigkeit von dem Zuschalten oder dem Wärmeeintrag einer solchen Einrichtung. Hierbei wird vorzugsweise in Abhängigkeit von einem Zuschaltgrad beispielsweise der Heizung die Leistung der Kühlmittelpumpe bestimmt. Ein Vorteil ist, daß die Pumpe entsprechend den Anforderungen der zusätzlichen Einrichtungen betrieben wird, auch wenn dies für die Kühlung des Motors nicht erforderlich wäre. Dies ist beispielsweise zur Versorgung der Heizung oder Kühlung des Automatikgetriebes z.B. im Leerlauf der Fall. Dadurch entfällt unter Umständen eine zusätzliche Wasserpumpe für die Heizung. Entsprechend dem Zuschaltgrad der Heizung, beispielsweise von annähernd 100%, wird die Leistung der Kühlmittelpumpe entsprechend erhöht, so daß diese einen Teil des Kühlmittels zu dem Wärmetauscher der Heizung pumpen kann. Ist keine Heizung zugeschaltet, so wird die zuvor bestimmte Leistung der Kühlmittelpumpe beibehalten.

Des weiteren wird von dem Regelungssystem ein erster Kühlmitteltemperatur-Schwellenwert mit der momentanen Kühlmitteltemperatur T_{Mot} verglichen. Wird der Schwellenwert überschritten, so wird die Kühlmittelpumpe mindestens innerhalb eines vorbestimmten Zeitintervalls mit einer vorbestimmten Leistung betrieben, so daß der Motor weiter gekühlt wird. Dies hat den Vorteil, daß der Motor auch im Heißlauf oder bei zusätzlichem Aufheizen durch die Umgebungstemperatur ausreichend gekühlt wird.

Um bei einem Heißabstellen des Motors nach hoher Last eine zuverlässige Kühlung zu ermöglichen wird festgestellt, ob der Motor abgestellt ist. Übersteigt die Kühlmitteltemperatur dabei einen zweiten Kühlmitteltemperatur-Schwellenwert, so wird die Kühlmittelpumpe mit einer vorbestimmten Leistung innerhalb eines vorbestimmten Zeitintervalls betrieben und der Motor gekühlt. Dies hat den Vorteil, daß der Motor weiter gekühlt wird und so Temperaturspitzen im Motor nach dem Abstellen des Motors nach hoher Last verhindert werden können. Die Dauer des Nachlaufs ist dabei abhängig von der Temperaturüberschreitung zum Sollwert, wobei eine definierte Dauer nicht überschritten werden darf (Entladung der Batterie). Bei Unterschreitung des zweiten Kühlmitteltemperatur-Schwellenwerts, erfolgt keine weitere Kühlung durch das Kühlsystem.

Wird festgestellt, daß der Motor im Betrieb ist, so wird der Regelkreis geschlossen und erneut eine Berechnung der Pumpenleistung anhand der zugeführten Kraftstoffmenge durchgeführt, um eine fortlaufende Kühlung des Motors zu erzielen.

Ein Ausführungsbeispiel der Erfindung wird unter Bezugnahme auf folgende Zeichnung näher beschrieben. Es zeigt:
Figur 1 ein Ablaufdiagramm für ein bevorzugtes Regelverfahren gemäß der Erfindung.

Bei dem in Figur 1 gezeigten erfindungsgemäßen Regelverfahren wird zunächst bestimmt ob der Motor im Betrieb ist. In diesem Fall wird die Summe der Kraftstoffmenge seit der Zündung des Motors Σm'_{KS} mit einem vorbestimmten Sollwert m_{Soll} der Kraftstoffmenge verglichen. In einer weiteren Abfrage wird die momentane Temperatur des Kühlmittels T_{Mot} mit einer Solltemperatur T_{Soll} des Kühlmittels verglichen.

Unterschreitet einer der Werte den entsprechenden Sollwert, d.h. ist die Summe des Kraftstoffs seit der Zündung des Motors noch nicht ausreichend, um den Motor auf Betriebstemperatur zu erwärmen oder hat der Motor noch nicht die notwendige Betriebstemperatur erreicht, so wird die Kühlmittelpumpe zunächst nicht betrieben, es sei denn mit einem auf andere Bedürfnisse im Kühlsystem angeforderten Volumenstrom beispielsweise für eine Heizung. Dadurch wird ein Abführen an Wärme aus dem Motor verhindert und so ein schnelles Warmlaufen des Motors erreicht. In dem Fall, in dem einer der Sollwerte überschritten wird, setzt die Kühlung ein. Hierzu wird die Leistung der Kühlmittelpumpe in Abhängigkeit von einem Mittelwert der Kraftstoffmenge in einem bestimmten Zeitintervall (z.B. 30 Sekunden), der Motordrehzahl und/oder der Motorlast bestimmt. Andere Parameter wie die Betriebsparameter des Kühlsystems sind hierbei auch denkbar.

Wie oben bereits genannt, kann die Kühlmittelpumpe betrieben werden, wenn ein Volumenstrom für andere Bedürfnisse im Kühlsystems angefordert wird beispielsweise für eine Heizung. Die Regelung der Leistung der Kühlmittelpumpe abhängig von der zugeschalteten Heizung hat dabei Vorrang vor der Regelung abhängig davon ob die Sollwerte für die Kraftstoffmenge bzw. die Kühlmitteltemperatur unter- oder überschritten werden.

Hierzu wird in einem weiteren Schritt bestimmt, ob eine Heizung zugeschaltet ist und abhängig davon die Leistung der Kühlmittelpumpe geregelt. Bei einer zugeschalteten Heizung entzieht diese dem Motor Wärme, in dem mindestens ein Teil des erwärmten Kühlmittels zu der Heizung gepumpt wird und dort über einen Wärmetauscher an den Fahrzeuginnenraum abgeführt wird. Abhängig von dem Zuschaltgrad der Heizung wird die Leistung der Kühlmittelpumpe entsprechend geregelt. Ist die Heizung zu annähernd 100% zugeschaltet, so wird die Pumpleistung entsprechend erhöht auf einen Wert von beispielsweise V'Pumpe = 2200l/h. Ist die Heizung lediglich zu 40% zugeschaltet, so ist die Pumleistung der Kühlmittelpumpe entsprechend geringer und beträgt beispielsweise V'Pumpe = 1500 l/h. Für den Fall, daß die Heizung nicht zugeschaltet ist, bleibt die zuvor ermittelte Pumpleistung der- Kühlmittelpumpe unverändert beibehalten. Diese Ausführungsform der Erfindung hat insbesondere den Vorteil, daß unter Umständen keine separate Pumpe für den Heizkreislauf erforderlich ist. Neben der Heizung können zusätzlich oder alternativ andere Elemente, die wenn sie eingeschaltet bzw. zugeschaltet werden, einem Motor Wärme entziehen und/oder zuführen zur Regelung der Kühlmittelpumpe herangezogen werden. Dies kann dabei in vergleichbarer Weise wie bei der Heizung über den Zuschaltgrad oder den Wärmeeintrag (Verlust) erfolgen.

In einem weiteren Schritt wird bestimmt, ob das Kühlmittel einen ersten, oberen Kühlmitteltemperatur-Schwellenwert (z.B. 115°C) übersteigt, beispielsweise durch Heißleerlauf. Ist dies der Fall so wird, wenn die Pumpleistung der Kühlmittelpumpe unterhalb eines vorbestimmten für die Kühlung ausreichenden Werts liegt, die Pumpleistung auf diesen vorbestimmten Wert erhöht und in einem vorbestimmten Zeitintervall weiter gekühlt. Ist der Schwellenwert unterschritten, so bleibt die Leistung der Kühlmittelpumpe unverändert.

In einem nächsten Schritt wird bestimmt, ob der Motor weiterhin im Betrieb ist. In diesem Falle schließt sich der Regelkreis, durch eine erneute Berechnung der Pumpleistung anhand der zugeführten Kraftstoffmenge, um eine fortlaufende Kühlung des Motors zu gewährleisten.

Ist der Motor abgestellt so wird überwacht, ob ein zweiter, unterer Kühlmitteltemperatur-Schwellenwert (z.B. 100°C) von dem Kühlmittel überschritten wird, um bei einem Abstellen des Motors nach hoher Last (Heißabstellen) eine zuverlässige Kühlung zu gewährleisten. In diesem Fall kühlt die Kühlmittelpumpe den Motor mit einer vorbestimmten Leistung in einem vorgegebenen Zeitintervall von vorzugsweise 60-300 Sekunden. Wird der zweite Kühlmitteltemperatur-Schwellenwert unterschritten so erfolgt keine weitere Kühlung.

Durch die Berücksichtigung von Sonderfällen wie beispielsweise dem Heißabstellen, einem Kaltstart ohne oder mit Heizung sowie dem Heißleerlauf wird darauf abgezielt, den Anforderungen der Heizung und der Bauteiltemperaturen gerecht zu werden, sowie durch eine Unterdrückung der Zwangskonvektion den Wärmeübergang minimal zu halten und damit eine schnellere Bauteilerwärmung zu erhalten. Das absolute Temperaturniveau des Kühlsystems wird weiterhin von einem Thermostat eingeregelt. Dieser kann als herkömmlicher Thermostat mit einem Dehnstoffelement (beheizbar als Kennfeldthermostat oder unbeheizbar) oder auch als elektrisches Stellglied ausgeführt sein. Als Kühlmittelpumpe wird vorzugsweise eine elektrisch betriebene Kühlmittelpumpe verwendet, die über einen eigenen Antrieb verfügt. Als Kühlmittel wird vorzugsweise Kühlwasser verwendet. Sämtliche hier genannten Werte für die Pumpleistung, Temperaturen und Zeitintervalle sind lediglich beispielhafte Angaben.

## Patentansprüche

1. Verfahren zur Regelung eines Kühlsystems einer Verbrennungskraftmaschine, wobei die Leistung einer Kühlmittelpumpe in Abhängigkeit von einer der Verbrennungskraftmaschine zugeführten Kraftstoffmenge regelbar ist, **dadurch gekennzeichnet, daß** eine Soll-Kraftstoffmenge m_{Soll} vorgegeben wird, die mit der Summe der Kraftstoffmenge seit der Zündung der Verbrennungskraftmaschine Σm'_{KS} verglichen wird und wobei keine Kühlung durch die Kühlmittelpumpe erfolgt, wenn der Sollwert m_{Soll} unterschritten wird und wobei die Kühlmittelpumpe mit einer einstellbaren Leistung betrieben wird, wenn der Sollwert überschritten wird.

2. Verfahren nach Anspruch 1, **dadurch gekennzeichnet, daß** die Kühlmittelpumpe in Abhängigkeit von der Temperatur des Kühlmittels T_{Mot} geregelt wird, wobei eine Solltemperatur der Kühlmittels T_{Soll} vorgegeben wird, die mit der Temperatur des Kühlmittels T_{Mot} verglichen wird und wobei keine Kühlung durch die Kühlmittelpumpe erfolgt, wenn der Sollwert T_{Soll} unterschritten wird und wobei die Kühlmittelpumpe mit einer einstellbaren Leistung betrieben wird, wenn der Sollwert überschritten wird.

3. Verfahren nach einem der Ansprüche 1 oder 2, **dadurch gekennzeichnet, daß** die Kühlmittelpumpe in Abhängigkeit von der Temperatur des Motoröls T_{Oil} geregelt wird, wobei eine Motoröl-Solltemperatur vorgegeben wird, die mit der Temperatur des Motoröls T_{Oil} verglichen wird und wobei keine Kühlung durch die Kühlmittelpumpe erfolgt, wenn der Sollwert unterschritten wird und wobei die Kühlmittelpumpe mit einer einstellbaren Leistung betrieben wird, wenn der Sollwert überschritten wird.

4. Verfahren nach einem der vorangegangenen Ansprüche, **dadurch gekennzeichnet, daß** die einstellbare Leistung der Kühlmittelpumpe von mindestens einem der Parameter wie dem Mittelwert der Kraftstoffmenge m'_{KS} über ein vorbestimmtes Zeitintervall, der Motordrehzahl, der Motorlast und/oder der Außentemperatur bestimmt wird.

5. Verfahren nach einem der vorangegangenen Ansprüche, **dadurch gekennzeichnet, daß** die Leistung der Kühlmittelpumpe in Abhängigkeit von der Zuschaltung einer zusätzlichen Einrichtung geregelt wird, die der Verbrennungskraftmaschine Wärme entziehen und/oder zuführen kann, wobei diese Regelung der Leistung der Kühlmittelpumpe Vorrang hat.

6. Verfahren nach Anspruch 5, **dadurch gekennzeichnet, daß** diese Einrichtung eine Heizung und/oder Klimaanlage und/oder ein Automatikgetriebe ist.

7. Verfahren nach Anspruch 6, **dadurch gekennzeichnet, daß** abhängig von dem Zuschaltgrad der Heizung die Leistung der Kühlmittelpumpe einstellbar ist, wobei vorzugsweise bei 100% Zuschaltgrad die Leistung mindestens 2200 l/h beträgt.

8. Verfahren nach Anspruch 6 oder 7, **dadurch gekennzeichnet, daß** abhängig von dem Wärmeeintrag des Automatikgetriebes die Leistung der Kühlmittelpumpe einstellbar ist, wobei die Pumpenleistung zur für die Kühlung der Verbrennungskraftmaschine erforderlichen Pumpenleistung addiert wird.

9. Verfahren nach einem der vorangegangenen Ansprüche, **dadurch gekennzeichnet, daß** wenn die Kühlmitteltemperatur einen ersten Kühlmitteltemperatur-Schwellenwert von beispielsweise 115°C übersteigt, die Kühlmittelpumpe mindestens innerhalb eines vorbestimmten Zeitintervalls mit einer vorbestimmten Leistung von vorzugsweise etwa 2000 l/h betrieben wird.

10. Verfahren nach einem der vorangegangenen Ansprüche, **dadurch gekennzeichnet, daß** wenn der Motor abgestellt ist und die Kühlmitteltemperatur einen zweiten Kühlmitteltemperatur-Schwellenwert von beispielsweise 100°C übersteigt, wird die Kühlmittelpumpe mit einer vorbestimmten Leistung von vorzugsweise etwa 1500 l/h innerhalb eines vorbestimmten Zeitintervalls betrieben.

11. Vorrichtung zur Regelung eines Kühlsystems einer Verbrennungskraftmaschine mit einer Regeleinrichtung zur Regelung der Leistung einer Kühlmittelpumpe in Abhängigkeit von einer der Verbrennungskraftmaschine zugeführten Kraftstoffmenge, **dadurch gekennzeichnet, daß** die Regeleinrichtung die Kühlmittelpumpe so regelt, daß keine Kühlung erfolgt wenn eine Summe der Kraftstoffmenge seit der Zündung der Verbrennungskraftmaschine Σm'_{KS} eine vorgegebenen Soll-Kraftstoffmenge m_{Soll} unterschreitet und die Kühlmittelpumpe mit einer einstellbaren Leistung betreibt, wenn der Sollwert überschritten ist.

12. Vorrichtung nach Anspruch 10 oder 11, **dadurch gekennzeichnet, daß** die Regeleinrichtung die Kühlmittelpumpe so regelt, daß keine Kühlung erfolgt wenn die Temperatur des Kühlmittels T_{Mot} eine vorgegebenen Solltemperatur des Kühlmittels T_{Soll} unterschreitet und die Kühlmittelpumpe mit einer einstellbaren Leistung betreibt, wenn der Sollwert überschritten ist.

13. Vorrichtung nach einem der Ansprüche 10 bis 12, **dadurch gekennzeichnet, daß** die Regeleinrichtung die Kühlmittelpumpe so regelt, daß keine Kühlung erfolgt wenn die Temperatur des Motoröls T_{Oil} eine vorgegebenen Motoröl-Solltemperatur unterschreitet und die Kühlmittelpumpe mit einer einstellbaren Leistung betreibt, wenn der Sollwert überschritten ist.

14. Vorrichtung nach Anspruch 11, 12 oder 13, **dadurch gekennzeichnet, daß** die einstellbare Leistung der Kühlmittelpumpe von mindestens einem der Parameter wie dem Mittelwert der Kraftstoffmenge m'_{KS} über ein vorbestimmtes Zeitintervall, der Motordrehzahl, der Motorlast und/oder der Außentemperatur abhängig ist.

15. Vorrichtung nach einem der Ansprüche 10 bis 14, **dadurch gekennzeichnet, daß** die Regeleinrichtung die Leistung der Kühlmittelpumpe in Abhängigkeit von der Zuschaltung einer zusätzlichen Einrichtung regelt, die der Verbrennungskraftmaschine Wärme entziehen und/oder zuführen kann, wobei diese Regelung der Leistung der Kühlmittelpumpe vorrangig von der Regeleinrichtung durchgeführt wird.

16. Vorrichtung nach Anspruch 15, **dadurch gekennzeichnet, daß** diese Einrichtung eine Heizung und/oder Klimaanlage und/oder ein Automatikgetriebe ist.

17. Vorrichtung nach Anspruch 15 oder 16, **dadurch gekennzeichnet, daß** die Regeleinrichtung die Leistung der Kühlmittelpumpe abhängig von dem Zuschaltgrad und/oder dem Wärmeeintrag der Einrichtung regelt.

18. Vorrichtung nach Anspruch 15 oder 16, **dadurch gekennzeichnet, daß** die Regeleinrichtung die Leistung der Kühlmittelpumpe für ein bestimmtes Zeitintervall einschaltbar regelt abhängig von dem Zuschaltgrad der Einrichtung.

19. Vorrichtung nach einem der Ansprüche 10 bis 18, **dadurch gekennzeichnet, daß** die Regeleinrichtung die Kühlmittelpumpe mindestens innerhalb eines vorbestimmten Zeitintervalls mit einer vorbestimmten Leistung betreibt, wenn die Kühlmitteltemperatur einen ersten Kühlmitteltemperatur-Schwellenwert übersteigt.

20. Vorrichtung nach einem der Ansprüche 10 bis 18, **dadurch gekennzeichnet, daß** die Regeleinrichtung die Kühlmittelpumpe mit einer vorbestimmten Leistung innerhalb eines vorbestimmten Zeitintervalls betreibt, wenn der Motor abgestellt ist und die Kühlmitteltemperatur einen zweiten Kühlmitteltemperatur-Schwellenwert übersteigt.

## Claims

1. A method for controlling a cooling system of an internal combustion engine, wherein the capacity of a coolant pump can be controlled as a function of a quantity of fuel supplied to the internal combustion engine, **characterised in that** a desired quantity of fuel m_{desired} is specified, which is compared with the sum of the quantity of fuel since the ignition of the internal combustion engine Σm'_{KS} and wherein no cooling takes place by means of the coolant pump when the desired value m_{desired} is fallen below and wherein the coolant pump is operated at an adjustable capacity when the desired value is exceeded.

2. A method according to claim 1, **characterised in that** the coolant pump is controlled as a function of the temperature of the coolant T_{eng}, wherein a desired temperature of the coolant T_{desired} is specified, which is compared with the temperature of the coolant T_{eng} and wherein no cooling takes place by means of the coolant pump when the desired value T_{desired} is fallen below and wherein the coolant pump is operated at an adjustable capacity when the desired value is exceeded.

3. A method according to claim 1 or claim 2, **characterised in that** the coolant pump is controlled as a function of the temperature of the engine oil Tₒᵢₗ, wherein a desired engine oil temperature is specified, which is compared with the temperature of the engine oil Tₒᵢₗ and wherein no cooling takes place by means of the coolant pump when the desired value is fallen below and wherein the coolant pump is operated at an adjustable capacity when the desired valued is exceeded.

4. A method according to any one of the preceding claims, **characterised in that** the adjustable capacity of the coolant pump is determined by at least one of the parameters such as the average value of the fuel quantity m'_{KS} over a predetermined time interval, the rotational engine speed, the engine load and/or the outside temperature.

5. A method according to any one of the preceding claims, **characterised in that** the capacity of the coolant pump is controlled as a function of the connection of an additional mechanism, which can withdraw heat from the internal combustion engine and/or supply it thereto, this control of the capacity of the coolant pump having priority.

6. A method according to claim 5, **characterised in that** this mechanism is a heater and/or an air conditioning system and/or an automatic transmission.

7. A method according to claim 6, **characterised in that** the capacity of the coolant pump can be adjusted depending on the degree of connection of the heater, the capacity preferably being at least 2200 l/h at a degree of connection of 100%.

8. A method according to claim 6 or claim 7, **characterised in that** the capacity of the coolant pump can be adjusted depending on the heat feeding of the automatic transmission, the pump capacity being added to the pump capacity required to cool the internal combustion engine.

9. A method according to any one of the preceding claims, **characterised in that** when the coolant exceeds a first coolant temperature threshold value of 115°C, for example, the coolant pump is operated at a predetermined capacity of preferably about 2000 1/h at least within a predetermined time interval.

10. A method according to any one of the preceding claims, **characterised in that** when the engine is switched off and the coolant temperature exceeds a second coolant temperature threshold value of 100°C, for example, the coolant pump is operated at a predetermined capacity of preferably about 1500 l/h within a predetermined time interval.

11. A device for controlling a cooling system of an internal combustion engine with a control mechanism for controlling the capacity of a coolant pump as a function of a quantity of fuel supplied to the internal combustion engine, **characterised in that** the control mechanism controls the coolant pump in such a way that no cooling takes place when a sum of the quantity of fuel since the ignition of the internal combustion engine Σm'_{KS} falls below a predetermined desired quantity of fuel m_{desired}, and operates the coolant pump at an adjustable capacity when the desired value is exceeded.

12. A device according to claim 10 or claim 11, **characterised in that** the control mechanism controls the coolant pump in such a way that no cooling takes place when the temperature of the coolant T_{eng} falls below a predetermined desired temperature of the coolant T_{desired}, and operates the coolant pump at an adjustable capacity when the desired value is exceeded.

13. A device according to any one of claims 10 to 12, **characterised in that** the control mechanism controls the coolant pump in such a way that no cooling takes place when the temperature of the engine oil Tₒᵢₗ falls below a predetermined desired engine oil temperature and operates the coolant pump at an adjustable capacity when the desired value is exceeded.

14. A device according to claim 11, 12 or 13, **characterised in that** the adjustable capacity of the coolant pump is dependent on at least one of the parameters, such as the average value of the quantity of fuel m'ₖₛ over a predetermined time interval, the rotational engine speed, the engine load and/or the outside temperature.

15. A device according to any one of claims 10 to 14, **characterised in that** the control mechanism controls the capacity of the coolant pump as a function of the connection of an additional mechanism, which can withdraw heat from the internal combustion engine and/or supply it thereto, this control of the capacity of the coolant pump being carried out with priority by the control mechanism.

16. A device according to claim 15, **characterised in that** this mechanism is a heater and/or an air conditioning system and/or an automatic transmission.

17. A device according to claim 15 or claim 16, **characterised in that** the control mechanism controls the capacity of the coolant pump depending upon the degree of connection and/or heat feeding of the mechanism.

18. A device according to claim 15 or claim 16, **characterised in that** the control mechanism controls the capacity of the coolant pump so that it can be switched on for a certain time interval depending upon the degree of connection of the mechanism.

19. A device according to any one of claims 10 to 18, **characterised in that** the control mechanism operates the coolant pump at a predetermined capacity at least within a predetermined time interval when the coolant temperature exceeds a first coolant temperature threshold value.

20. A device according to any one of claims 10 to 18, **characterised in that** the control mechanism operates the coolant pump at a predetermined capacity within a predetermined time interval when the engine is switched off and the coolant temperature exceeds a second coolant temperature threshold value.

## Revendications

1. Procédé de commande d'un système de refroidissement d'un moteur à combustion interne, dans lequel le débit d'une pompe à réfrigérant peut être commandé en fonction d'une quantité de carburant amenée au moteur,
**caractérisé en ce qu'**
on compare une quantité de carburant de consigne m_{Soll} prédéterminée est comparée à la somme de la quantité de carburant amenée depuis l'allumage du moteur Σm'_{KS}, la pompe à réfrigérant ne produit pas de refroidissement si la valeur de consigne m_{Soll} n'est pas atteinte, et la pompe à réfrigérant fonctionne à un débit réglable si la valeur de consigne est dépassée.

2. Procédé selon la revendication 1,
**caractérisé en ce que**
la pompe à réfrigérant est commandée en fonction de la température du réfrigérant T_{Mot}, une température de consigne du réfrigérant T_{Soll} étant prédéterminée et comparée à la température du réfrigérant T_{Mot}, et aucun refroidissement par la pompe à réfrigérant n'est effectué si la valeur de consigne T_{Soll} n'est pas atteinte, mais la pompe à réfrigérant fonctionne à un débit réglable si la valeur de consigne est dépassée.

3. Procédé selon l'une des revendications 1 ou 2,
**caractérisé en ce que**
la pompe à réfrigérant est commandée en fonction de la température de l'huile du moteur T_{Oil}, une température de consigne de l'huile du moteur étant prédéterminée et comparée à la température de l'huile du moteur T_{Oil}, et aucun refroidissement par la pompe à réfrigérant n'est effectué si la valeur de consigne n'est pas atteinte, mais la pompe à réfrigérant fonctionne à un débit réglable si la valeur de consigne est dépassée.

4. Procédé selon l'une des revendications précédentes,
**caractérisé en ce que**
le débit réglable de la pompe à réfrigérant est déterminé par au moins un des paramètres tels que la moyenne de la quantité de carburant m'Ks pendant un intervalle de temps prédéterminé, le régime du moteur, la charge du moteur et/ ou la température extérieure.

5. Procédé selon l'une des revendications précédentes,
**caractérisé en ce que**
le débit de la pompe à réfrigérant est commandé en fonction de l'activation d'une installation supplémentaire qui peut extraire de la chaleur au moteur à combustion interne et/ou lui en amener, cette commande du débit de la pompe à réfrigérant étant prioritaire.

6. Procédé selon la revendication 5,
**caractérisé en ce que**
cette installation est un chauffage et/ou un système de climatisation et/ou une transmission automatique.

7. Procédé selon la revendication 6,
**caractérisé en ce que**
le débit de la pompe à réfrigérant est commandé en fonction du degré d'activation du chauffage et le débit est de préférence d'au moins 2 200 l/h à un degré d'activation de 100 %.

8. Procédé selon la revendication 6 ou 7,
**caractérisé en ce que**
le débit de la pompe à réfrigérant est commandé en fonction de l'apport de chaleur de la transmission automatique et ce débit est additionné au débit de la pompe nécessaire au refroidissement du moteur à combustion interne.

9. Procédé selon l'une des revendications précédentes,
**caractérisé en ce que**
si la température du réfrigérant dépasse une première valeur seuil de la température du réfrigérant de par exemple 115 °C, la pompe à réfrigérant fonctionne au moins pendant un intervalle de temps prédéterminé à un débit prédéterminé, de préférence approximativement 2 000 l/h.

10. Procédé selon l'une des revendications précédentes,
**caractérisé en ce que**
si le moteur est coupé et si la température du réfrigérant dépasse une deuxième valeur seuil de la température du réfrigérant de par exemple 100 °C, la pompe à réfrigérant fonctionne au moins pendant un intervalle de temps prédéterminé à un débit prédéterminé, de préférence approximativement 1 500 1/h.

11. Dispositif de commande d'un système de refroidissement d'un moteur à combustion interne comportant un dispositif de commande du débit d'une pompe à réfrigérant en fonction d'une quantité de carburant amenée au moteur,
**caractérisé en ce que**
le dispositif de commande règle la pompe à réfrigérant pour ne produire aucun refroidissement si une somme de la quantité de carburant amenée depuis l'allumage du moteur Σm'_{KS} est inférieure à une quantité de carburant de consigne prédéterminée m_{Soll}, et la pompe à réfrigérant fonctionne à un débit réglable si la valeur de consigne est dépassée.

12. Dispositif selon la revendication 10 ou 11,
**caractérisé en ce que**
le dispositif de commande règle la pompe à réfrigérant pour ne produire aucun refroidissement si la température du réfrigérant T_{Mot} est inférieure à une température de consigne prédéterminée du réfrigérant T_{Soll}, et la pompe à réfrigérant fonctionne à un débit réglable si la valeur de consigne est dépassée.

13. Dispositif selon l'une des revendications 10 à 12,
**caractérisé en ce que**
le dispositif de commande règle la pompe à réfrigérant pour ne produire aucun refroidissement si la température de l'huile du moteur T_{Oil} est inférieure à une température de consigne prédéterminée de l'huile du moteur, et la pompe à réfrigérant fonctionne à un débit réglable si la valeur de consigne est dépassée.

14. Dispositif selon la revendication 11, 12 ou 13,
**caractérisé en ce que**
le débit réglable de la pompe à réfrigérant est fonction d'au moins un des paramètres tels que la moyenne de la quantité de carburant m'_{KS} pendant un intervalle de temps prédéterminé, le régime du moteur, la charge du moteur et/ou la température extérieure.

15. Dispositif selon l'une des revendications 10 à 14,
**caractérisé en ce que**
le dispositif de commande règle le débit de la pompe à réfrigérant en fonction de l'activation d'une installation supplémentaire qui extrait de la chaleur du moteur à combustion interne et/ou lui en amène, cette commande du débit de la pompe à réfrigérant étant effectuée prioritairement par le dispositif de commande.

16. Dispositif selon la revendication 15,
**caractérisé en ce que**
cette installation est un chauffage et/ou un système de climatisation et/ou une transmission automatique.

17. Dispositif selon la revendication 15 ou 16,
**caractérisé en ce que**
le dispositif de commande règle le débit de la pompe à réfrigérant en fonction du degré d'activation et/ou de l'apport de chaleur de l'installation.

18. Dispositif selon la revendication 15 ou 16,
**caractérisé en ce que**
le dispositif de commande règle le débit de la pompe à réfrigérant de façon commutée pour un intervalle de temps déterminé, en fonction du degré d'activation de l'installation.

19. Dispositif selon l'une des revendications 10 à 18,
**caractérisé en ce que**
le dispositif de commande fait fonctionner la pompe à réfrigérant au moins pendant un intervalle de temps prédéterminé à un débit prédéterminé si la température du réfrigérant est supérieure à une première valeur seuil de la température du réfrigérant.

20. Dispositif selon l'une des revendications 10 à 18,
**caractérisé en ce que**
le dispositif de commande fait fonctionner la pompe à réfrigérant à un débit prédéterminé pendant un intervalle de temps prédéterminé, si le moteur est coupé et si la température du réfrigérant est supérieure à une deuxième valeur seuil de la température du réfrigérant.
